# EUROPÄISCHE PATENTSCHRIFT

(11) **EP 1 826 527 B1**
(45) Veröffentlichungstag und Bekanntmachung des Hinweises auf die Patenterteilung: **23.11.2011**
(21) Anmeldenummer: 07002490.6
(22) Anmeldetag: 06.02.2007
(51) Int. Cl.: F42C 1/08, F42C 15/00, F42C 15/188, F42C 15/24, F42C 15/26, F42C 15/34

(54) **Mechanischer Raketenzünder**
Mechanical rocket fuse
Füsée mécanique pour roquette

(30) Priorität: 25.02.2006 DE 102006008809
(43) Veröffentlichungstag der Anmeldung: 29.08.2007
(73) Patentinhaber: JUNGHANS Microtec GmbH, 78655 Dunningen-Seedorf (DE)
(72) Erfinder: Schillinger, Wolfgang, 77761 Schiltach (DE); Höni, Herbert, 78733 Aichhalden-Rötenberg (DE); Kienzler, Frank, 78048 Villingen-Schwenningen (DE); Laufer, Esther, 78628 Rottweil (DE); Westphal, Günter, 78739 Hardt (DE)
(74) Vertreter: Diehl Patentabteilung

(56) Entgegenhaltungen:
- EP-A2- 0 327 706
- DE-A1- 1 703 016
- DE-A1- 2 132 106
- DE-B- 1 135 798
- GB-A- 944 164
- US-A- 2 664 822

## Beschreibung

Die Erfindung betrifft einen mechanischen Raketenzünder gemäß dem Oberbegriff des Anspruches 1.

Aus der DE 2 132 106 A1 ist ein Aufschlagzünder für Geschosse bekannt. Der Zünder weist einen drehbar gelagerten, als Rotor ausgebildeten Zündpillenträger auf, der durch eine Federkraft aus einer Sicherstellung in eine Scharfstellung drehbar ist. Daneben weist der Zünder eine Transportsicherung in Form eines axial verschiebbaren Sperrstifts auf. Mittels eines in zwei verschiedene Stellungen drehbaren Umstellbolzens ist einstellbar, ob eine Momentanzündung oder eine verzögerte Zündung des Aufschlagzünders erfolgen soll. Nach Entsicherung des Zünders durch den Sperrstift dreht sich der Rotor in Scharfstellung, bei der die Zünderachse mit der Achse der für die Momentanzündung vorgesehenen Zündpille zusammenfällt. Ist der Umstellbolzen in der Stellung Momentanzündung, so wird beim Aufschlag des Zünders diese Zündpille über einen Zündstift angestochen. Ist der Umstellbolzen jedoch in der Stellung verzögerte Zündung, so ist die zuvor erwähnte Zündpille nicht über den auf der Zünderachse liegenden Zündstift anstechbar. In diesem Fall wird eine für verzögerte Zündung vorgesehene Zündpille über einen nicht auf der Zünderachse gelegenen Zündstift angestochen. Jede Zündpille muss also über den ihr zugeordneten Zündstift angestochen werden.

Die US 2,664,822 A, welche einen Ausgangspunkt für den unabhängigen Anspruchs 1 bildet, betrifft einen Zünder für während ihres Fluges rotierende Geschosse. Der Zünder weist einen Rotor mit zwei Detonatoren, einen für Momentanzündung und einen für verzögerte Zündung, auf. Um eine Rotation des Rotors vor Abschuss zu verhindern, sind gefederte Verriegelungsstifte vorgesehen, die in im Rotor befindliche Bohrungen hinein stehen. Bei ausreichender Zentrifugalkraft geben die Verriegelungsstifte den Rotor frei. Der Rotor beginnt sich jedoch erst dann zu drehen, nachdem genügend Flüssigkeit aus einer im Rotor befindlichen Kapsel, die beim Abschuss von einer Nadel angestochen wurde, ausgetreten ist und sich damit der Schwerpunkt des Rotors geändert hat. Je nach Stellung einer Stoppschraube dreht sich der Rotor anschließend in eine Position, in der die Achse einer der beiden Detonatoren mit der Achse einer Zündnadel fluchtet.

Die DE 17 03 016 A1 zeigt einen Geschosszünder mit einem Rotor, der in der Sicherstellung über zwei in den Umfang des Rotors eingreifende Riegel gesichert ist. Weiterhin verfügt der Geschosszünder über ein Hemmwerk, bei welchem zwei verschwenkbare Riegel in ein Federgehäuse durch entsprechende Federn in Riegelstellung einrasten können.

Aus der EP 0 327 706 A2 ist ein Geschosszünder mit einem Federspannsystem für eine Rotorscharfstellung bekannt. In der Sicherstellung ist eine mit dem Rotor in Eingriff befindliche Feder ungespannt. Bei Abschuss des Geschosszünders wird ein Schenkel der Feder durch den Konus eines Rückschiessbolzens vorgespannt. Nach Freigabe des Rotors bewegt dann der zweite, in eine Ausnehmung des Rotors eingreifende Schenkel der Feder den Rotor in die Scharfstellung.

Bekannte Zünder, die MIL-STD und STANAG erfüllen, arbeiten mit WRG, d. h. mit einem Windgenerator, d. h. mit einem vom Fallwind angetriebenen Schärfmechanismus, und haben dadurch eine relativ geringe Zuverlässigkeit.

In Kenntnis dieser Gegebenheiten liegt der Erfindung die Aufgabe zugrunde, einen mechanischen Raketenzünder der eingangs genannten Art zu schaffen, der auf einem vorhandenen Mörserzünder basiert, aber über eine zuverlässigere Sicherungseinrichtung verfügt.

Diese Aufgabe wird erfindungsgemäß durch die Merkmale des Anspruches 1 gelöst. Bevorzugte Aus- bzw. Weiterbildungen des erfindungsgemäßen mechanischen Raketenzünders sind in den Unteransprüchen gekennzeichnet.

Die Erfindung weist den Vorteil auf, dass ein geschlossenes System realisiert wird, wobei durch zwei Zuhaltungen sowohl die Bedingungen nach MIL-STD als auch nach STANAG 4187 erfüllt werden.

Weitere Einzelheiten, Merkmale und Vorteile ergeben sich aus der nachfolgenden Beschreibung eines in der Zeichnung dargestellten Ausführungsbeispieles des erfindungsgemäßen mechanischen Raketenzünders.

Es zeigen:
- Fig. 1: eine Längsschnittdarstellung des Zünders in der Sicherstellung,
- Fig. 2: eine Längsschnittdarstellung der Zünderbaugruppe des Zünders gemäß Fig.1 (- entlang der abgewinkelten Schnittlinie II-II in Fig.3),
- Fig. 3: einen Querschnitt entlang der Schnittlinie III-III in Fig.2,
- Fig. 4: einen Schnitt entlang der Schnittlinie C-C in Fig.3 - zur Verdeutlichung insbesondere des gefederten Rastbolzens,
- Fig. 5: eine der Fig.2 ähnliche Längsschnittdarstellung zur Verdeutlichung des Doppelbolzensystems im vorentsicherten Zustand,
- Fig. 6: eine der Fig.5 ähnliche Längsschnittdarstellung zur Verdeutlichung des entsicherten Doppelbolzensystems,
- Fig. 7: teilweise aufgeschnitten eine Ansicht des Zünders in der "OV-Stellung", d.h. in der Scharfstellung ohne Verzögerung, und
- Fig. 8: eine der Fig.7 ähnliche Darstellung zur Verdeutlichung der "MV-Stellung", d.h. der Scharfstellung mit Verzögerung.

Fig.1 zeigt längsgeschnitten eine Ausbildung des Zünders 10, der eine Zündkette 12 aufweist, die mittels einer Zündnadel 14 initiierbar ist.

Die Zündkette 12 weist einen Zündübertrager 16 und einen Zündverstärker 18 auf. Zwischen der Zündnadel 14 und dem Zündübertrager 16 der Zündkette 12 ist ein Rotor 20 vorgesehen, der mit einer Gegendrehfeder 40 (siehe Fig.3) verbunden ist. Die Gegendrehfeder 40 ist zwischen dem Rotor 20 und dem Zünder 10, d.h. einem Gehäuse 22 einer Zünderbaugruppe 24 festgelegt. Mit dem Gehäuse 22 der Zünderbaugruppe 24 ist vorderseitig eine Zünderspitze 26 fest verbunden. Diese Verbindung ist durch eine Verschraubung 28 realisiert.

Zwischen dem Gehäuse 22 der Zünderbaugruppe 24 und der Zünderspitze 26 ist eine Deckplatine 30 festgelegt, in die die Zündnadel 14 in der Sicherstellung des Zünders mit ihrem Endabschnitt 32 hinein steht. Zu diesem Zwecke ist die Deckplatine 30 mit einem Durchgangsloch 34 ausgebildet. Der Rotor 20 ist mit einem Sackloch 36 ausgebildet, das in der Sicherstellung des Zünders mit dem Durchgangsloch 34 der Druckplatine 30 und somit mit der Zündnadel 14 axial fluchtet. Dadurch wird zuverlässig verhindert, dass bei einem unbeabsichtigten Aufschlag des Zünders eine Initiierung desselben erfolgt.

Wie aus den Figuren 3, 7 und 8 ersichtlich ist, ist der Rotor 20 um eine Drehachse 38 von der die Zündkette 12 unterbrechenden d.h. nicht initiierenden Sicherstellung abschuss- und drallbedingt gegen die Federkraft der oben erwähnten Gegendrehfeder 40 des Rotors 20 in eine die Zündkette 12 freigebende Scharfstellung verstellbar. Eine manuell verstellbare Stelleinrichtung 42 (siehe die Figuren 2, 7 und 8) dient zum Einstellen des Drehwinkelkbereiches des Rotors 20 um seine Drehachse 38 und damit zur wahlweisen Positionierung des Rotors 20 in einer Scharfstellung ohne Verzögerung (siehe Fig.7), d.h. in der "OV-Stellung", oder in einer Scharfstellung mit Verzögerung (siehe Fig.8), d.h. in der "MV-Stellung".

Die Verstelleinrichtung 42 weist einen Stellbolzen 44 auf, mit welchem die Zündverzugszeit des Zünders 10 wunschgemäß einstellbar ist. Zu diesem Zwecke ist der Stellbolzen 44 bspw. mit einer Rille 46 ausgebildet und das Gehäuse 22 der Zünderbaugruppe 24 mit einem Stift 48 versehen, der in die Rille 46 hineinsteht und die Verdrehung des Stellbolzens 44 um seine Längsmittelache 50 definiert - in der "OV-Stellung" oder der "MV-Stellung" - begrenzt.

Der Rotor 20 ist mit einem Anstichdetonator 52 ohne Verzögerung, d.h. mit einem "OV-Detonator", und mit einem Anstichdetonator 54 mit Verzögerung, d.h. mit einem "MV-Detonator" versehen. Der "OV-Detonator" 52 und der "MV-Detonator" 54 sind von der Drehachse 38 des Rotors 20 radial gleich weit und in Umfangsrichtung des Rotors 20 voneinander beabstandet.

Um den Rotor 20 in der Sicherstellung zu halten, ist ihm eine die Sicherstellung bestimmende Sicherungseinrichtung 56 zugeordnet, die einen ersten Sicherungshebel 58 und einen zweiten Sicherungshebel 60 aufweist (siehe Fig.3). Der erste Sicherungshebel 58 ist um eine axial orientierte Achse 62 und der zweite Sicherungshebel 60 ist um eine axial orientierte Achse 64 verschwenkbar. Der erste Sicherungshebel 58 greift in der Sicherstellung mit einem Einrastorgan 66 in eine Ausnehmung 68 ein, die im Rotor 20 ausgebildet ist. Der zweite Sicherungshebel 60 greift in der Sicherstellung mit einem Einrastorgan 70 in eine zugehörige zweite Ausnehmung 72 des Rotors 20 ein.

Damit der erste und der zweite Sicherungshebel 58 und 60 in der Sicherstellung mit ihren Einrastorganen 66, 70 in die zugehörigen Ausnehmungen 68, 72 des Rotors 20 hinein gezwängt werden, greift an den beiden Sicherungshebeln 58 und 60 ein Federelement 74 an, das als zweiarmige Schenkeldrehfeder ausgebildet ist. Der eine Schenkel 76 des Federelementes 74 greift an dem dem Einrastorgan 66 in Bezug zur Achse 72 gegenüberliegenden zweiten Endabschnitt 78 des ersten Sicherungshebels 58 an. Der zweite Schenkel 80 des Federelementes 74 greift an dem dem Einrastorgan 70 in Bezug zur Achse 64 gegenüberliegenden zweiten Endabschnitt des zweiten Sicherungshebels 60 an. Das Federelement 74 wirkt auf den ersten Sicherungshebel 58 im Uhrzeigersinn und auf den zweiten Sicherungshebel 60 im entgegengesetzten Uhrzeigersinn (siehe bspw. die Fig.3).

Die Sicherungseinrichtung 56 weist außerdem einen ersten Sicherungsbolzen 84 und einen zweiten Sicherungsbolzen 86 auf, die in axialer Richtung des Zünders 10 orientiert und voneinander radial beabstandet sind (siehe die Figuren 5 und 6).

Wie bspw. aus Fig.1 - oder auch aus den Figuren 5 und 6 - ersichtlich ist, ist dem ersten Sicherungsbolzen 84 ein Bolzenfederelement 88 und dem zweiten Sicherungsbolzen 86 ein Bolzenfederelement 90 zugeordnet, die in zugehörigen Sacklöchern 92 bzw. 94 angeordnet sind, die im Gehäuse 22 der Zünderbaugruppe 24 ausgebildet sind. Bei den Bolzenfederelementen 88 und 90 handelt es sich bei dem dargestellten Ausführungsbeispiel um Schraubendruckfedern.

In der Sicherstellung des Zünders 10 (siehe Fig.1) steht der erste Sicherungsbolzen 84 formschlüssig in ein in der Deckplatine 30 ausgebildetes Loch 96 und der zweite Sicherungsbolzen 86 formschlüssig in eine in der Druckplatine 30 ausgebildete Ausnehmung 98 hinein. Am ersten Sicherungsbolzen 84 greift in der Sicherstellung des Zünders 10 ein Bolzenhebel 100 (siehe bspw. Fig.3) an, der um eine axial orientierte Achse 102 verschenkbar ist. Zum formschlüssigen Angreifen des Bolzenhebels 100 am ersten Sicherungsbolzen 84 in der Sicherstellung des Zünders 10 ist eine Bolzenhebelfeder 104 vorgesehen, die - ähnlich wie das Federelement 74 für die beiden Sicherungshebel 58 und 60 - als zweiarmige Schenkeldrehfeder ausgebildet ist.

Wie aus den Figuren 1, 5 und 6 ersichtlich ist, ist zwischen dem ersten und dem zweiten Sicherungsbolzen 84 und 86 ein Kupplungskörper 108 angeordnet. Dieser Kupplungskörper 106 kann bspw. als Zylinder- d.h. Rollenkörper ausgebildet sein.

Bevorzugt ist es jedoch, wenn der Kupplungskörper 106 als kleine Kugel 108 ausgebildet ist.

Der erste Sicherungsbolzen 84 weist eine umlaufende Ausnehmung 110 mit einem sich konisch verjüngenden Abschnitt 112 und einen Kopf 114 auf, an dem der Bolzenhebel 100 in der Vorentsicherungsstellung (siehe Fig.5) des Doppelbolzensystemes anliegt.

Der zweite Sicherungsbolzen 86 weist einen Kopfabschnitt 115 auf, der in der Sicherstellung des Zünders 10 in eine im Rotor 20 an dessen Umfang ausgebildete Ausnehmung 116 formschlüssig eingreift (siehe die Figuren 1 und 3).

Der zweite Sicherungsbolzen 86 weist zwei voneinander beabstandete Ausnehmungen 118 und 120 auf (siehe bspw. die Figuren 5 und 6). In der Sicherstellung und in der Vorentsicherungsstellung steht der von der Kugel 108 gebildete Kupplungskörper 106 in die an den Kopfabschnitt 114 anschließende erste Ausnehmung 118 des zweiten Sicherungsbolzens 86 hinein und er liegt am ersten Sicherungsbolzen 84 außen an. In der Sicherstellung und in der Vorentsicherungsstellung steht in die zweite Ausnehmung 120 des zweiten Sicherungsbolzens 86 eine Rastfeder 122 hinein. In der in Fig.6 gezeichneten Scharfstellung liegt die Rastfeder 122 dann an einem Bund 124 zwischen der ersten und der zweiten Ausnehmung 118 und 120 des zweiten Sicherungsbolzens 86 an, so dass sich in der in Fig.6 gezeichneten entsicherten Stellung der Rotor 20, der manuell eingestellten Position der Verstelleinrichtung 42 entsprechend, in die "MV- oder OV-Stellung" drehen kann. Zu diesem Zwecke ist am Rotor 20 ein gefedertes Stiftelement 126 vorgesehen, das in der "OV-Scharfstellung" (siehe Fig.7) in eine im Stellbolzen 44 der Verstelleinrichtung 42 ausgebildete Schlitzausnehmung 128 einrastet. In dieser Stellung ist der "OV-Detonator" mit der Zündnadel 14 deckungsgleich d.h. axial fluchtend positioniert.

Das gefederte Stiftelement 126 ragt aus dem Rotor 20 umfangsseitig heraus.

Aus der Oberseite 130 des Rotors 20 ragt ein gefederter Rastbolzen 132 heraus, der in der "MV-Scharfstellung" des Rotors 20 (siehe Fig.8) in ein in der Deckplatine 30 ausgebildetes Rastloch formschlüssig einrastet, um den "MV-Detonator" 54 mit der Zündnadel 14 deckungsgleich d.h. axial fluchtend zu positionieren.

Gleiche Einzelheiten sind in den Figuren 1 bis 8 jeweils mit denselben Bezugsziffern bezeichnet, so dass es sich erübrigt, in Verbindung mit allen Figuren alle Einzelheiten jeweils detailliert zu beschreiben.

Die Funktionsweise des erfindungsgemäßen Zünders 10 ist wie folgt:

Bei dem Zünder 10 handelt es ich um einen mechanischen Raketenzünder, der auf der Basis eines Mörserzünders konstruiert ist. Die Verstelleinrichtung 42 erlaubt eine Voreinstellung und somit einen wahlweisen Verschuss in der OV-Stellung als hochempfindlicher Aufschlagzünder ohne Verzögerung, der nach erfolgter Scharfstellung sofort anspricht, oder einen Verschuss in der MV-Stellung als Aufschlagzünder mit einer Verzögerung zum Durchschlagen bspw. von Deckungen. Die Verstelleinrichtung 42 ist als Stellbolzen 44 ausgebildet.

Die Zündkette 12 ist in der Sicherstellung durch den Rotor 20 unterbrochen, wobei der Rotor 20 durch die beiden hintereinander geschalteten Sicherungsbolzen 84 und 86 und durch die beiden Sicherungshebel 58 und 60 gesichert ist. Dadurch besitzt der Zünder 10 die erforderliche Handhabungs-, Transport-, Beschuss- und Vorrohrsicherheit.

Der Zünder 10 erfüllt bspw. die Vorschriften der STANAG 4187.

In der Sicherstellung ist die Zündkette 12 durch die beiden nicht mit der Zündnadel 14 axial fluchtenden Anstichdetonatoren 52 und 54 im Rotor 20 pyrotechnisch unterbrochen. Die Sicherstellung ist durch den zweiten Sicherungsbolzen 86 und durch die beiden Sicherungshebel 58 und 60 im Rotor 20 formschlüssig gesichert, wodurch auch garantiert wird, dass der Rotor 20 nur in der Sicherstellung montiert werden kann. Der zweite Sicherungsbolzen 86 ist über den als Kugel 108 ausgebildeten Kupplungskörper 106 mit dem ersten Sicherungsbolzen 84 formschlüssig verbunden, wobei der erste Sicherungsbolzen 84 durch den Bolzenhebel 100 und die zugehörige Bolzenhebelfeder 104 in der Sicherstellung gehalten wird. Die beiden Sicherungshebel 58 und 60 werden in der Sicherstellung durch das Federelement 74 an einem Ausschwenken und Freigeben des Rotors 20 gehindert.

Die Zündnadel 14 ist in der Zünderspitze 26 befestigt und ragt in die Deckplatine 30 hinein. In der Sicherstellung befindet sich an dieser Position im Rotor 20 das Sackloch 36, so dass bei einem unbeabsichtigten Aufschlag des Zünders 10 keiner der beiden Anstichdetonatoren 52 oder 54 initiiert werden kann.

Die Einstellung einer wahlweisen Zündverzugszeit erfolgt für die OV-Stellung und die MV-Stellung durch den Stellbolzen 44 der Stelleinrichtung 42.

Zur Scharfstellung bewegt sich durch die beim Abschuss anstehende axiale Beschleunigung der erste Sicherungsbolzen 84 gegen das zugehörige Bolzenfederelement 88 bis sein Kopfabschnitt 114 am Bolzenhebel 100 anliegt (siehe Fig.5). Erst wenn dann der Bolzenhebel 100 durch die Rotation der Rakete gegen die Federkraft der Bolzenhebelfeder 104 ausschwenkt, kann sich der erste Sicherungsbolzen 84 weiter gegen das zugehörige Bolzenfederelement 88 bewegen, so dass nun die Kugel 108 sich in den konisch verjüngten Abschnitt 112 des ersten Sicherungsbolzens 84 hineinbewegen kann (siehe Fig.6) und damit den zweiten Sicherungsbolzen 86 freigibt, so dass sich auch dieser durch die anstehende Axialbeschleunigung gegen das zugehörige Bolzenfederelement 90 bewegen kann, bis die Rastfeder 122 an der Rückseite des Bundes 124 des zweiten Sicherungsbolzens 86 anliegt, wodurch der zweite Sicherungsbolzen 86 und die Rastfeder 122 arretiert werden. Außerdem schwenken die Sicherungshebel 58 und 60 durch die Rotation der Rakete mit ihren Einrastorganen 66 und 70 radial vom Rotor 20 weg und überwinden dabei fliehkraftbedingt die Federkraft des Federelementes 74. Der Rotor 20 ist nun also freigegeben und dreht sich entgegen der anstehenden Kraft der Gegendrehfeder 40 in Scharfstellung. Je nach Wahl der Zündverzögerungszeit am Stellbolzen 44 wird der Drehwinkelbereich des Rotors 20 um seine Drehachse 38 definiert begrenzt und in der gewünschten Stellung festgelegt. Beim Drehen in die MV-Stellung rastet der Rastbolzen 132, der aus der Oberseite 130 des Rotors 20 herausragt, in die Deckplatine 30 ein und der MV-Detonator 54 befindet sich mit der Zündnadel 14 axial in Fluchtung.

In der OV-Stellung rastet das am Umfang des Rotors 20 angebrachte gefederte Stiftelement 126 in den Schlitz 128 des Stellbolzens 44 ein und der OV-Detonator 52 befindet sich mit der Zündnadel 14 axial in Fluchtung.

Beim Zielaufschlag wird durch Verformung der Zünderspitze 26 die Zündnadel 14 in den vor dem Abschuss gewählten Anstichdetonator 52 oder 54 getrieben und die Initiierung der Zündkette 12 eingeleitet. Bei einer MV-Einstellung des Zünders 10 arbeitet die Zündkette 12 bspw. mit einer Detonator-Zündverzugszeit von 60 ± 30 msec, so dass Deckungen durchschlagen werden können.

Die Zündkette 12 besteht an der Anstichseite aus zwei verschiedenen Detonatoren 52 und 54. Bei dem OV-Detonator 52 handelt es sich bspw. um einen Detonator des Typs DM 1019 und bei dem MV-Detonator handelt es sich bspw. um einen Detonator des Typs DM 1344.Der Zündübertrager 16 ist bspw. ein Zündübertrager des Typs DM 1015 B1 und bei dem Zündverstärker 18 handelt es sich bspw. um einen Zündverstärker des Typs 586.00-55.00.

### Bezugsziffernliste:

- 10: Zünder
- 12: Zünderkette (von 10)
- 14: Zündnadel (von 10 für 12)
- 16: Zündübertrager (von 12)
- 18: Zündverstärker (von 12)
- 20: Rotor (zwischen 14 und 12)
- 22: Gehäuse (von 24)
- 24: Zündbaugruppe (von 10)
- 26: Zünderspitze (von 10 an 24)
- 28: Verschraubung (von 26 und 22)
- 30: Deckplatine (zwischen 22 und 26)
- 32: Endabschnitt (von 14)
- 34: Durchgangsloch (in 30 für 14)
- 36: Sackloch (in 20 für 32)
- 38: Drehachse (von 20)
- 40: Gegendrehfeder (für 20)
- 42: Stelleinrichtung (von 10 für 52, 54)
- 44: Stellbolzen (von 42)
- 46: Rille (in 44)
- 48: Stift (von 22)
- 50: Längsmittelachse (von 48)
- 52: Anstichdetonator OV (von 20)
- 54: Anstichdetonator MV (von 20)
- 56: Sicherungseinrichtung (von 10 für 20)
- 58: erster Sicherungshebel (von 56)
- 60: zweiter Sicherungshebel (von 50)
- 62: Achse (von 58)
- 64: Achse (von 60)
- 66: Einrastorgan (von 58 für 68)
- 68: Ausnehmung (in 20 für 66)
- 70: Einrastorgan (von 60 für 72)
- 72: Ausnehmung (in 20 für 70)
- 74: Federelement (für 58 und 60)
- 76: erster Schenkel (von 74)
- 78: zweiter Endabschnitt (von 58)
- 80: zweiter Schenkel (von 74)
- 82: zweiter Endabschnitt (von 60)
- 84: erster Sicherungsbolzen (von 56)
- 86: zweiter Sicherungsbolzen (von 56)
- 88: Bolzenfederelement (für 84)
- 90: Bolzenfederelement (für 86)
- 92: Sackloch (in 22 für 86 und 90)
- 94: Sackloch (in 22 für 86 und 90)
- 96: Loch (in 30 für 84)
- 98: Ausnehmung (in 30 für 86)
- 100: Bolzenhebel (für 84)
- 102: Achse (von 100)
- 104: Bolzenhebelfeder (für 100)
- 106: Kupplungskörper (zwischen 84 und 86)
- 108: Kugel (von 106)
- 110: Ausnehmung (von 84)
- 112: konisch verjüngter Abschnitt (von 110)
- 114: Kopfabschnitt (von 86)
- 115: Kopfabschnitt (von 84)
- 116: Ausnehmung (in 20 für 86)
- 118: erste Ausnehmung (in 86)
- 120: zweite Ausnehmung (in 86)
- 122: Rastfeder (für 86)
- 124: Bund (zwischen 118 und 120 für 122)
- 126: gefedertes Stiftelement (von 20 für 128)
- 128: Schlitzausnehmung (in 44 für 126)
- 130: Oberseite (von 20)
- 132: gefederter Rastbolzen (von 20 an 130)

## Patentansprüche

1. Mechanischer Raketenzünder mit einer mittels einer Zündnadel (14) initiierbaren Zündkette (12), die einen Zündübertrager (16) und einen Zündverstärker (18) aufweist,
**dadurch gekennzeichnet, dass**
a) zwischen der Zündnadel (14) und dem Zündübertrager (16) ein Rotor (20) vorgesehen ist, der mit einer Gegendrehfeder (40) verbunden ist und der um eine Drehachse (38) von einer die Zündkette (12) unterbrochen haltenden Sicherstellung abschuss- und drallbedingt gegen die Federkraft der Gegendrehfeder (40) in eine die Zündkette (12) freigebende Scharfstellung verstellbar ist, wobei eine manuell verstellbare Stelleinrichtung (42) zur definierten Begrenzung des Drehwinkelbereiches des Rotors (20) um seine Drehachse (38) und damit zur wahlweisen Positionierung des Rotors (20) in einer Scharfstellung ohne Verzögerung ("OV-Stellung") oder in einer Scharfstellung mit Verzögerung ("MV-Stellung") vorgesehen ist,
b) dem Rotor (20) eine die Sicherstellung bestimmende Sicherungseinrichtung (56) zugeordnet ist, die einen ersten und einen zweiten Sicherungshebel (58, 60) aufweist, die jeweils um eine zugehörige axial orientierte Achse (62, 64) verschwenkbar gelagert sind und die in der Sicherstellung jeweils mit einem Einrastorgan (66, 70) mittels eines Federelementes (74) in eine zugehörige Ausnehmung (68, 72) des Rotors (20) eingreifen und
c) die Sicherungseinrichtung (56) einen ersten und einen zweiten Sicherungsbolzen (84, 86) aufweist, die in axialer Richtung orientiert und voneinander beabstandet sind und welchen jeweils ein Bolzenfederelement (88, 90) zugeordnet ist, wobei an dem ersten Sicherungsbolzen (84) in der Sicherstellung ein um eine axial orientierte Achse aufgrund von Rotation einer Rakete verschwenkbarer Bolzenhebel (100) mittels einer Bolzenhebelfeder (104) angreift.

2. Mechanischer Raketenzünder nach Anspruch 1,
**dadurch gekennzeichnet,**
**dass** die Stelleinrichtung (42) einen Stellbolzen (44) aufweist.

3. Mechanischer Raketenzünder nach Anspruch 1 oder 2,
**dadurch gekennzeichnet,**
**dass** der Rotor (20) einen Anstichdetonator (52) ohne Verzögerung ("OV-Detonator") und einen Anstichdetonator (54) mit Verzögerung ("MV-Detonator") aufweist, die von der Drehachse (38) des Rotors (20) radial gleich weit und voneinander in Umfangsrichtung beabstandet sind.

4. Mechanischer Raketenzünder nach einem der vorhergehenden Ansprüche,
**dadurch gekennzeichnet,**
**dass** die Sicherungshebel (58, 60) jeweils als zweiarmige Sicherungshebel ausgebildet sind, wobei das Einrastorgan (66, 70) am einen Ende des jeweiligen Sicherungshebels (58, 60) ausgebildet ist, und gegen die gegenüberliegenden zweiten Endabschnitte (78, 82) der beiden Sicherungshebel (58, 60) eine das Federelement (74) bildende Schenkeldrehfeder gezwängt ist.

5. Mechanischer Raketenzünder nach einem der vorhergehenden Ansprüche,
**dadurch gekennzeichnet,**
**dass** zwischen dem ersten und dem zweiten Sicherungsbolzen (84, 86) ein Kupplungskörper (106) vorgesehen ist.

6. Mechanischer Raketenzünder nach Anspruch5,
**dadurch gekennzeichnet,**
**dass** der Kupplungskörper (106) von einer Kugel (108) gebildet ist.

7. Mechanischer Raketenzünder nach einem der vorhergehenden Ansprüche,
**dadurch gekennzeichnet,**
**dass** der erste Sicherungsbolzen (84) eine Ausnehmung (110) aufweist, in die in der Sicherstellung der Bolzenhebel (100) formschlüssig eingreift.

8. Mechanischer Raketenzünder nach einem der vorhergehenden Ansprüche,
**dadurch gekennzeichnet,**
**dass** das dem jeweiligen Sicherungsbolzen (84, 86) zugeordnete Bolzenfederelement (88, 90) von einer Schraubendruckfeder gebildet ist.

9. Mechanischer Raketenzünder nach einem der vorhergehenden Ansprüche,
**dadurch gekennzeichnet,**
**dass** die Bolzenhebelfeder (104) von einer Schenkeldrehfeder gebildet ist.

10. Mechanischer Raketenzünder nach einem der Ansprüche 5 bis 9,
**dadurch gekennzeichnet,**
**dass** der zweite Sicherungsbolzen (86) einen Kopfabschnitt (115), der in der Sicherstellung in eine im Rotor (20) ausgebildete Ausnehmung (116) formschlüssig eingreift, und zwei axial voneinander beabstandete Ausnehmungen (118,120) aufweist, wobei der Kupplungskörper (106) in der Sicherstellung in die an den Kopfabschnitt (115) anschließende erste Ausnehmung (118) des zweiten Sicherungsbolzens (86) hineinsteht und am ersten Sicherungsbolzen (84) anliegt.

11. Mechanischer Raketenzünder nach Anspruch 10,
**dadurch gekennzeichnet,**
**dass** eine Rastfeder (122) vorgesehen ist, die in der Sicherstellung in die zweite Ausnehmung (120) des zweiten Sicherungsbolzens 86) hineinsteht und in der Scharfstellung an einem Bund (124) zwischen der ersten und der zweiten Ausnehmung (118,120) des zweiten Sicherungsbolzens (86) anliegt.

12. Mechanischer Raketenzünder nach einem der vorhergehenden Ansprüche,
**dadurch gekennzeichnet,**
**dass** am Rotor (20) ein gefederter Rastbolzen (132) vorgesehen ist, der in der MV-Stellung des Rotors (20) in ein in einer zum Rotor (20) benachbarten Deckplatine (30) ausgebildetes Rastloch einrastet, um den MV-Detonator (54) mit der Zündnadel (14) deckungsgleich zu positionieren.

13. Mechanischer Raketenzünder nach Anspruch 12,
**dadurch gekennzeichnet,**
**dass** der gefederte Rastbolzen (132) aus der der Deckplatine (30) zugewandten Oberseite (130) des Rotors (20) herausragt.

14. Mechanischer Raketenzünder nach einem der Ansprüche 2 bis 13,
**dadurch gekennzeichnet,**
**dass** am Rotor (20) ein gefedertes Stiftelement (126) vorgesehen ist, das in der OV-Stellung der Rotors (20), in der der OV-Detonator(52) mit der Zündnadel (14) deckungsgleich positioniert ist, in eine im Stellbolzen (44) der Stelleinrichtung (42) ausgebildete Schlitzausnehmung (128) einrastet.

15. Mechanischer Raketenzünder nach Anspruch 14,
**dadurch gekennzeichnet,**
**dass** das federnde Stiftelement (126) aus dem Umfang des Rotors (20) herausragt.

## Claims

1. Mechanical rocket fuze having a firing chain (12) which can be initiated by means of a firing needle (14) and has a firing relay (16) and a firing booster (18),
**characterized in that**
a) a rotor (20) is provided between the firing needle (14) and the firing relay (16), is connected to an opposing rotary spring (40) and can be moved about a rotation axis (38) from a safe position, which keeps the firing chain (12) interrupted, by firing and spinning, against the spring force of the opposing rotary spring (40) to an armed position which enables the firing chain (12) with a manually adjustable adjusting device (42) being provided for defined limiting of the rotation angle range of the rotor (20) about its rotation axis (38), and therefore for selective positioning of the rotor (20) in an armed position without a delay ("OV position") or in an armed position with a delay ("MV position"),
b) the rotor (20) is associated with a safety and arming device (56), which governs the safe position and has a first and a second safety lever (58, 60), each of which are mounted such that they can pivot about an associated axially oriented axis (62, 64) and which, in the safe position, each have a latching member (66, 70) which engages by means of a spring element (74) in an associated recess (68, 72) in the rotor (20) and
c) the safety and arming device (56) has a first and a second safety bolt (84, 86), which are oriented in the axial direction and are separated from one another, and each of which is associated with a bolt spring element (88, 90), with a bolt lever (100), which can pivot about an axially oriented axis as a result of rotation of a rocket, acting by means of a bolt lever spring (104) on the first safety bolt (84) when in the safe position.

2. Mechanical rocket fuze according to Claim 1,
**characterized in that**
the adjusting device (42) has an adjusting bolt (44).

3. Mechanical rocket fuze according to Claim 1 or 2,
**characterized in that**
the rotor (20) has a piercing detonator (52) without a delay ("OV detonator") and a piercing detonator (54) with a delay ("MV detonator"), which are separated radially by the same distance from the rotation axis (38) of the rotor (20), and are separated from one another in the circumferential direction.

4. Mechanical rocket fuze according to one of the preceding claims,
**characterized in that**
the safety levers (58, 60) are each in the form of twoarmed safety levers, with the latching member (66, 70) being formed at one end of the respective safety lever (58, 60), and with a rotating spring clip, which forms the spring element (74), being forced against the opposite second end sections (78, 82) of the two safety levers (58, 60).

5. Mechanical rocket fuze according to one of the preceding claims,
**characterized in that**
a coupling body (106) is provided between the first and the second safety bolts (84, 86).

6. Mechanical rocket fuze according to Claim 5, **characterized in that**
the coupling body (106) is formed by a ball (108).

7. Mechanical rocket fuze according to one of the preceding claims,
**characterized in that**
the first safety bolt (84) has a recess (110) in which the bolt lever (100) engages in an interlocking manner when in the safe position.

8. Mechanical rocket fuze according to one of the preceding claims,
**characterized in that**
the bolt spring element (88, 90) which is associated with the respective safety bolt (84, 86) is formed by a helical compression spring.

9. Mechanical rocket fuze according to one of the preceding claims,
**characterized in that**
the bolt lever spring (104) is formed by a rotating spring clip.

10. Mechanical rocket fuze according to one of Claims 5 to 9,
**characterized in that**
the second safety bolt (86) has a head section (115), which engages in an interlocking manner in a recess (116) which is formed in the rotor (20), when in the safe position, and has two recesses (118, 120), which are axially separated from one another, with the coupling body (106) projecting into the first recess (118), which is adjacent to the head section (115), of the second safety bolt (86) when in the safe position, and resting on the first safety bolt (84).

11. Mechanical rocket fuze according to Claim 10,
**characterized in that**
a latching spring (122) is provided, which projects into the second recess (120) in the second safety bolt (86) when in the safe position, and rests on a collar (124) between the first and the second recesses (118, 120) in the second safety bolt (86) when in the armed position.

12. Mechanical rocket fuze according to one of the preceding claims,
**characterized in that**
a sprung latching bolt (132) is provided on the rotor (20) and latches into a latching hole, which is formed in a cover plate (30) adjacent to the rotor (20), when the rotor (20) is in the MV position, in order to position the MV detonator (54) to be coincident with the firing needle (14).

13. Mechanical rocket fuze according to Claim 12,
**characterized in that**
the sprung latching bolt (132) projects out of the upper face (130), which faces the cover plate (30), of the rotor (20).

14. Mechanical rocket fuze according to one of Claims 2 to 13,
**characterized in that**
a sprung pin element (126) is provided on the rotor (20) and latches into a slot recess (128), which is formed in the adjusting bolt (44) of the adjusting device (42), when the rotor (20) is in the OV position, in which the OV detonator (52) is positioned to be coincident with the firing needle (14).

15. Mechanical rocket fuze according to Claim 14,
**characterized in that**
the sprung pin element (126) projects out of the circumference of the rotor (20).

## Revendications

1. Allumeur mécanique de fusée comprenant une chaîne d'allumage (12) pouvant être initiée au moyen d'un percuteur (14) et qui présente un transmetteur d'allumage (16) et un amplificateur d'allumage (18),
**caractérisé en ce que**
a) un rotor (20) est prévu entre le percuteur (14) et le transmetteur d'allumage (16), lequel est relié avec un ressort à rotation en sens inverse (40) et peut être positionné autour d'un axe de rotation (38) depuis une position de sécurité, dans laquelle la chaîne d'allumage (12) est maintenue interrompue, conditionnée par le lancement et la torsion contre la force du ressort à rotation en sens inverse (40), vers une position amorcée dans laquelle la chaîne d'allumage (12) est libérée, un dispositif de réglage (42) à positionnement manuel destiné à une limitation définie de la plage d'angle de rotation du rotor (20) autour de son axe de rotation (38) et ainsi à un positionnement à volonté du rotor (20) dans une position amorcée sans retard (« position OV ») ou dans une position amorcée avec retard (« position MV ») étant prévu,
b) un dispositif de sécurité (56) qui détermine la position de sécurité est associé au rotor (20), lequel présente un premier et un deuxième levier de sécurité (58, 60) qui sont respectivement montés de manière à pouvoir pivoter autour d'un axe (62, 64) correspondant orienté dans le sens axial et qui, en position de sécurité, viennent respectivement en prise avec un organe d'enclenchement (66, 70) au moyen d'un élément ressort (74) dans un creux (68, 72) correspondant du rotor (20) et
c) le dispositif de sécurité (56) présente un premier et un deuxième goujon de sécurité (84, 86) qui sont orientés dans le sens axial et sont espacés l'un de l'autre et auxquels est respectivement associé un élément ressort de goujon (88, 90), un levier de goujon (100), qui peut pivoter autour d'un axe orienté dans le sens axial en raison de la rotation d'une fusée, venant en prise avec le premier goujon de sécurité (84) dans la position de sécurité au moyen d'un ressort de levier de goujon (104).

2. Allumeur mécanique de fusée selon la revendication 1, **caractérisé en ce que** le dispositif de réglage (42) présente un goujon de réglage (44).

3. Allumeur mécanique de fusée selon la revendication 1 ou 2, **caractérisé en ce que** le rotor (20) présente un détonateur à perçage (52) sans retard (« détonateur OV ») et un détonateur à perçage (54) avec retard (« détonateur MV »), lesquels sont espacés de l'axe de rotation (38) du rotor (20) à distances égales dans le sens radial et l'un par rapport à l'autre dans le sens du pourtour.

4. Allumeur mécanique de fusée selon l'une des revendications précédentes, **caractérisé en ce que** les leviers de sécurité (58, 60) sont respectivement réalisés sous la forme de leviers de sécurité à deux branches, l'organe d'enclenchement (66, 70) étant formé à une extrémité du levier de sécurité (58, 60) correspondant et un ressort de torsion spiralé formant l'élément ressort (74) étant forcé contre les deuxièmes portions d'extrémité (78, 82) opposées des deux leviers de sécurité (58, 60).

5. Allumeur mécanique de fusée selon l'une des revendications précédentes, **caractérisé en ce qu'**un élément d'accouplement (106) est prévu entre le premier et le deuxième goujon de sécurité (84, 86).

6. Allumeur mécanique de fusée selon la revendication 5, **caractérisé en ce que** l'élément d'accouplement (106) est formé par une bille (108).

7. Allumeur mécanique de fusée selon l'une des revendications précédentes, **caractérisé en ce que** le premier goujon de sécurité (84) présente un creux (110) dans lequel le levier de goujon (100) vient en prise par engagement géométrique dans la position de sécurité.

8. Allumeur mécanique de fusée selon l'une des revendications précédentes, **caractérisé en ce que** l'élément ressort de goujon (88, 90) associé au goujon de sécurité (84, 86) correspondant est formé par un ressort de compression hélicoïdal.

9. Allumeur mécanique de fusée selon l'une des revendications précédentes, **caractérisé en ce que** le ressort de levier de goujon (104) est formé par un ressort de torsion spiralé.

10. Allumeur mécanique de fusée selon l'une des revendications 5 à 9, **caractérisé en ce que** le deuxième goujon de sécurité (86) présente une portion de tête (115) qui, dans la position de sécurité, vient en prise par engagement géométrique dans un creux (116) formé dans le rotor (20) et présente deux creux (118, 120) espacés l'un de l'autre dans le sens axial, l'élément d'accouplement (106), dans la position de sécurité, étant introduit dans le premier creux (118), juxtaposé à la portion de tête (115), du deuxième goujon de sécurité (86) et reposant contre le premier goujon de sécurité (84).

11. Allumeur mécanique de fusée selon la revendication 10, **caractérisé en ce qu'**il est prévu un ressort d'enclenchement (122) qui, dans la position de sécurité, est introduit dans le deuxième creux (120) du deuxième goujon de sécurité (86) et qui, dans la position amorcée, repose contre une collerette (124) entre le premier et le deuxième creux (118, 120) du deuxième goujon de sécurité (86).

12. Allumeur mécanique de fusée selon l'une des revendications précédentes, **caractérisé en ce que** sur le rotor (20) est prévu un goujon d'enclenchement monté sur ressort (132) qui, dans la position MV du rotor (20), s'enclenche dans un trou d'enclenchement formé dans une platine de recouvrement (30) voisine du rotor (20) afin de positionner le détonateur MV (54) en coïncidence avec le percuteur (14).

13. Allumeur mécanique de fusée selon la revendication 12, **caractérisé en ce que** le goujon d'enclenchement monté sur ressort (132) fait saillie hors de la face supérieure (130) du rotor (20) faisant face à la platine de recouvrement (30).

14. Allumeur mécanique de fusée selon l'une des revendications 2 à 13, **caractérisé en ce que** sur le rotor (20) est prévu un élément goupille monté sur ressort (126) qui, dans la position OV du rotor (20), dans laquelle le détonateur OV (52) est positionné en coïncidence avec le percuteur (14), s'enclenche dans un creux en fente (128) formé dans le goujon de réglage (44) du dispositif de réglage (42).

15. Allumeur mécanique de fusée selon la revendication 14, **caractérisé en ce que** l'élément goupille monté sur ressort (126) fait saillie hors du pourtour du rotor (20).
